# EUROPÄISCHE PATENTSCHRIFT

(11) **EP 4 512 300 B1**
(45) Veröffentlichungstag und Bekanntmachung des Hinweises auf die Patenterteilung: **26.11.2025**
(21) Anmeldenummer: 24195603.6
(22) Anmeldetag: 21.08.2024
(51) Int. Cl.: A47L 13/16, A47L 13/256, A47L 13/258

(54) **KOMBINATION AUS EINER WISCHERPLATTE FÜR EIN BODENWISCHGERÄT MIT EINEM ZUGEHÖRIGEN, AN DIE WISCHERPLATTE ANGEPASSTEN WISCHBEZUG**
COMBINATION OF A WIPER PLATE FOR A FLOOR WIPER WITH A CORRESPONDING WIPER COVER ADAPTED TO THE WIPER PLATE
COMBINAISON D'UNE PLAQUE D'ESSUYAGE POUR UN DISPOSITIF D'ESSUYAGE DES SOLS AVEC UNE HOUSSE D'ESSUYAGE CORRESPONDANTE ADAPTEE A LA PLAQUE D'ESSUYAGE

(30) Priorität: 23.08.2023 DE 102023122614
(43) Veröffentlichungstag der Anmeldung: 26.02.2025
(73) Patentinhaber: Leifheit AG, 56377 Nassau (DE)
(72) Erfinder: Link, Jan, 56068 Koblenz (DE); May, Thorsten, 56379 Obernhof (DE); Weber, Sylvia, 55263 Wackernheim (DE); Fischer, Klaus Jürgen, 56379 Holzappel (DE); Thönnes, Sarah, 56759 Kaisersesch (DE)
(74) Vertreter: KBN IP Patentanwälte Partnerschaft mbB

(56) Entgegenhaltungen:
- EP-B1- 1 897 480
- EP-B1- 2 356 931
- WO-A1-97/35510
- DE-U1- 29 924 439
- US-A1- 2007 130 713
- US-A1- 2010 263 154

## Beschreibung

Die Erfindung betrifft eine Kombination aus einer Wischerplatte für ein Bodenwischgerät mit einem zugehörigen, an die Wischerplatte angepassten Wischbezug nach dem Oberbegriff des Anspruch 1. Die gattungsgemäßen Kombinationen aus Wischerplatte und Wischbezug zeichnen sich durch eine Wischerplatte aus, die eine längs einer zu reinigenden Bodenfläche bewegbare Plattenunterseite und an einer Oberseite eine Befestigungsmöglichkeit in Form einer Stielaufnahme für einen Stiel des Bodenwischgeräts aufweist.

Gattungsgemäße Kombinationen aus einer Wischerplatte und einem Wischbezug sind beispielsweise aus der WO 97/35510 A1, der EP 2 356 931 B1, der US 2010/263154 A1, der EP 1 897 480 B1, der US 2007/130713 A1 oder des DE 299 24 439 U1 bekannt. Der Wischbezug wird bei den bekannten Kombinationen über Befestigungsmittel lösbar und in der Lage weitgehend, das heißt aufgrund seiner Eigenflexibilität mit einem Bewegungsspielraum innerhalb von maximal 50mm, bevorzugt maximal 20mm, definiert an der Wischerplatte befestigt. Wie diese Befestigungsmittel konkret ausgebildet sind, hängt von der Art der Wischerplatte und dem jeweiligen Wischbezug ab.

Bei den oben genannten Kombinationen wird der Wischbezug zum Gebrauch auf die Wischerplatte geklemmt oder gespannt und unter mehr oder weniger großen Druck über die zu reinigende Fläche geführt. Diese Wischerkombinationen haben sich in der Praxis bewährt, haben jedoch den Nachteil, dass punktuelle, hartnäckige Verschmutzungen nur durch mehrfaches Überfahren der Verschmutzung oder gar nicht gelöst werden kann, will aufgrund der Flächenpressung durch die Wischerplatte der lokale Anpressdruck beschränkt bleibt.

Ferner sind klappbare Wischerplatten mit zwei relativ zueinander verschwenkbaren Plattenflügeln im Handel und in der DE10 2005 044 509 A1 beschrieben. Bei diesen Wischerplatten können die Plattenflügel zusammengeklappt werden, so dass sie von einer mittigen Stielaufnahme herunterhängen. Der zugehörige Wischbezug kann auf der Oberseite seitliche, in Richtung der gegenüberliegenden Seite offene Taschen aufweisen. Die Wischerplatte wird zur Befestigung des Wischbezugs auf die Oberseite gedrückt, wodurch sich die Platten nach außen auseinander bewegen und in die Taschen auf der Oberseite des Wischbezugs eingreifen. Nach Arretierung der Platten in einer Stellung relativ zueinander, in der die Unterseiten der Plattenflügel in einer gemeinsamen Ebene liegen, ist dann der Wischbezug auf die so in Gebrauchsposition gebrachte Wischerplatte aufgespannt.

Alternative Lösungen führen den Wischbezug um eine starre Wischerplatte herum, wobei der Wischbezug dann in Klemmen oder Druckknöpfe auf der Oberseite der Wischerplatte befestigt wird. Eine solche Lösung ist aus der DE 10 2018 112 822 A1 oder der WO10114207 A1 bekannt. Weiterhin sind auch, beispielsweise aus der DE10 2013 107 316 B3, rahmenartige Wischerplatten bekannt, bei denen die Plattenflügel oder die Wischerplatten aus einem rechteckig gebogenen, innen offenen Rahmen bestehen und an den die Wischbezüge über entsprechende Klipsverbindungen angeklipst werden.

Letztlich ist die Anwendung der Erfindung auf die konkrete Ausgestaltung des Wischbezugs und die Befestigung ebenso wenig beschränkt, wie auf die konkrete Ausgestaltung der Wischerplatte.

Gattungsgemäße Wischerplatten mit zugehörigem Wischbezug für ein Bodenwischgerät mit einer Möglichkeit, punktuell die Reinigungswirkung durch Erhöhung des Anpressdrucks zu variieren, sind aus der WO 2012/076076 A1 und aus der EP 1 681 975 B1 bekannt. Diese Wischerplatten weisen an der Unterseite eine Schaumstofflage auf, in der eine Ausnehmung vorgesehen ist, in der ein starrer, nicht elastischer Stempel angeordnet ist. Bei Druck auf die Wischerplatten über den Stiel kann der Benutzer den Schaumstoff komprimieren, so dass der nicht elastische Stempel den Wischbezug auf den Boden presst und so im Bereich der Pressfläche eine höhere Reinigungswirkung gegen festsitzenden Schmutz erzielt wird. Diese Lösung hat jedoch den Nachteil, dass der Benutzer den festsitzenden Schmutz auch mit dem Stempel treffen muss und dass die Breite der erhöhten Reinigungswirkung durch den Pressdruck dementsprechend klein ist. Ferner kann er versehentlich den Druck erhöhen, was möglicherweise Kratzer auf der Bodenfläche bewirkt. Schließlich ist im Bereich des nicht elastischen Stempels die Aufnahmefähigkeit für Feuchtigkeit reduziert, so dass sich eine nicht homogene Eigenschaft des Wischtuchs in Verbindung mit Feuchtigkeitsaufnahme ergibt.

Eine im Vergleich zur EP 1 681 975 B1 ähnliche Lösung in Verbindung mit abnehmbaren Wischtüchern zeigt die DE 10 153 801 A1, die aber auch ähnliche Nachteile mit sich bringt. Gleiches gilt für die aus der EP 1 985 221 A2 bekannte Lösung, die eine Wischerplatte aufweist, an deren Unterseite im Bereich der Stielaufnahme ein Pressstück vorgesehen ist, dass durch die Kraft einer Feder gegen den Boden angestellt ist. Auch hier ist die Erhöhung der Druckkraft nur punktuell bzw. flächenmäßig beschränkt, so dass bei festsitzender Verschmutzung, die sich über einen größeren Teil der Breite der Wischerplatte erstreckt, dieser Bereich sehr oft überfahren werden muss, um den Schmutz sicher zu lösen.

Aus der WO 10 114 207 A1 ist wiederum eine Wischerplatte bekannt, die an der Unterseite weitgehend regelmäßig, im Falle eines speziellen Ausführungsbeispiels durch eine mittige Reihe unterbrochen, verteilte Noppen in engem Abstand zueinander aufweist, die punktuell den Druck auf den Wischbezug erhöhen können. Diese Wischerplatten hat den Nachteil, dass durch die Nocken bei einmaligem Überfahren der verschmutzten Stelle die Schmutzlösung zwar verbessert wird, bei Nutzung dieser Funktion aber die Aufnahmefähigkeit für Feuchtigkeit aufgrund des im wesentlichen flächigen Anpressdrucks reduziert ist.

Aus der DE 10 2015 014 069 A1 ist ein Reinigungsmittel als Wischbezug bekannt, dass an seiner Unterseite rechtwinklig zur Wischrichtung hintereinander drei Reinigungszonen mit unterschiedlicher Flordichte aufweist. Diese drei Reinigungszonen dienen unterschiedlichen Zwecken, so dass für festsitzenden Schmutz eine Reinigungszone vorgesehen sein kann, die eine erhöhte Fähigkeit zu kratzenden Schmutzabtrag aufweist. Ein mit einem solchen Wischbezug versehener Bodenwischer hat aber den Nachteil, dass der Benutzer den notwendigen Anpressdruck auf die gesamte Wischerplatten aufbringen muss, was ermüdend ist und die Kapazität zur Flüssigkeitsaufnahme reduziert.

Die EP 2 988 644 A1 beschreibt einen Wischbezug zur Reinigung von Flächenmit einem Grundkörper an dessen reinigungsaktiver Fläche inselartig oder in Bereichen isoliert Flockmaterial angeordnet ist, wobei das Flockmaterial auf einem separaten Reinigungsstreifen an dem Grundkörper angeordnet ist. Dieser Wischbezug erlaubt das Optimieren der Reinigungswirkung bei groben Verschmutzungen, hat aber den Nachteil, dass die Druckkraft nur einheitlich auf die Wischerplatte aufgebracht werden kann. Eine ähnliche Lösung, die statt einer Beflockung das Durchsetzen der des Florgewebes mit Borsten verwendet, ist aus der DE 29 918 620 U1 bekannt.

Aus der EP 2 648 592 A1 ist ein Fransenmopp bekannt, der einzelne Moppstreifen aufweist, an einem Kopf am Ende eines Stiels befestigt sind. Die Moppstreifen wiederum besitzen unterschiedliche Zonen, von denen einige, insbesondere am Ende des jeweiligen Mopp-Streifens angeordnete, kratzende Abschnitte aufweisen. Diese Abschnitte lassen sich aber, da die Moppstreifen frei herunterhängen, nicht punktuell auf eine Grobverschmutzung pressen, so dass die Lösewirkung im Vergleich zu einer festen Wischerplatte eingeschränkt bleibt.

Aufgabe der Erfindung ist es, eine Kombination aus einer Wischerplatte für ein Bodenwischgerät mit einem zugehörigen, an die Wischerplatte angepassten Wischbezug zu schaffen, die es ermöglicht, leicht und effektiv über einen größeren Bereich und mit möglichst wenig Bewegungen Schmutz zu lösen und Feuchtigkeit aufzunehmen.

Diese Aufgabe wird nach der Erfindung durch eine Kombination aus einer Wischerplatte für ein Bodenwischgerät mit einem zugehörigen, an die Wischerplatte angepassten Wischbezug nach Anspruch 1 gelöst.

Die neue Kombination aus einer Wischerplatte und einem Wischbezug zeichnet sich insbesondere dadurch aus, dass nun die lokalen Druckmittel in der Größe und Position optimiert wurden und der Wischbezug an die lokalen Druckmittel angepasst ist, um über diese Anpassung eine optimale Reinigungswirkung mit möglichst geringem Anpressdruck erzeugen zu können, ohne dafür auf eine hohe Kapazität der Feuchtigkeitsaufnahme verzichten zu müssen.

Zur Lösung der oben genannten Aufgabe ist vorgesehen, dass die Wischerplatte eine konturierte Plattenunterseite aufweist, wobei erhabene Druckflächen vorgesehen sind, die bei bestimmungsgemäßem Gebrauch von der Ebene der Unterseite der Wischerplatte, die auch virtuell durch einen Rahmen oder Rippen aufgespannt sein kann, langgezogene Druckflächen nach unten hervorspringen. Die Druckkanten sind Kanten oder erhabene Bereiche, die in Richtung des Bodenbelages ragen, wobei der Wischbezug unterschiedliche Bereiche mit zumindest einem Flüssigkeits- und/oder Schmutzaufnahmebereich mit einer weichen, feuchtigkeitsabsorbierenden Faserstruktur und mit zumindest einem Schmutzlösebereich mit einer im Vergleich zu den Fasern des Flüssigkeits- und/oder Schmutzaufnahmebereichs härteren, kratzenden Faserstruktur aufweist. Unterhalb der Druckflächen ist dann ein längs der jeweiligen Druckfläche verlaufender Bereich eines Schmutzlösebereichs vorgesehen.

Alternativ kann der Wischbezug relativ zur Wischerplatte zumindest abschnittweise beweglich sein und die Kombination aus Wischbezug und Wischerplatte derart ausgebildet sein, dass der Schmutzlösebereich bei Bewegung der Wischerplatte durch die Reibungskraft zwischen Wischerplatte und Boden vor der Druckfläche gestaut ist. Hierdurch treibt die Druckfläche den Schmutzlösebereich in eine Wischrichtung vor sich her und drückt ihn dadurch an den Boden, während in die entgegensetzte Wischrichtung keine Druckkraft ausgeübt wird. Der Wischbezug kann an seiner der Wischerplatte zugewandten Seite oberhalb der Schmutzlösebereiche oder unmittelbar davor eine reibungserhöhende Beschichtung oder eine zur Wischerplatte hervorspringende Verdickung aufweisen, die das vor sich her Schieben verstärken.

Die Anpassung des Wischbezuges über die unterschiedlich wirksamen Reinigungstechniken oder -materialien sowie die Anordnung von Materialien, die eine höhere Eignung zur Lösung von festsitzenden Schmutzpartikeln aufweisen, unterhalb der Druckflächen erlaubt es, den Anpressdruck gezielt dort aufzubringen, wo er benötigt wird. Dies ist die Stelle des Schmutzlösebereichs. Bevorzugt ist dieser Schmutzlösebereich ein langgezogener Bereich, der sich quer zur Wischrichtung des bestimmungsgemäß verwendeten Bodenwischgerätes erstreckt. Die Druckflächen können sich über die gesamte Länge der Unterseite der Wischerplatte erstrecken, alternativ können sie auch über eine Mehrzahl von zueinander versetzt angeordneten Druckflächen gebildet sein, die dann die Breite der Wischerplatten abdecken können. Die Randbereiche können frei von Druckflächen bleiben, beispielsweise um durch die bessere Aufnahmekapazität des Flüssigkeits- und Schmutzaufnahmebereichs zu verhindern, dass dort Tropfen und Flüssigkeitsreste verbleiben.

Randbereiche, die ausschließlich von einem stark saugenden Flüssigkeits- und/oder Schmutzaufnahmebereich gebildet sind, werden die Aufnahme von Flüssigkeit an seitlichen Rändern des Bearbeitungsfeldes verbessern. Da der Benutzer üblicherweise ohnehin das Bodenreinigungsgerät mit sich überlappenden Bahnen über die Fläche bewegt, ist die Tatsache, dass die Randbereiche möglicherweise nicht so gut geeignet sind, festsitzenden Schmutz zu lösen, weniger störend.

Damit die optimale Abstimmung der Anordnung der jeweiligen Reinigungsbereiche, also der Flüssigkeits- und/oder Schmutzaufnahmebereiche zwischen den Druckflächen und des jeweiligen Schmutzlösebereichs unterhalb der Druckflächen auch gewährleistet ist, ist bevorzugt der Wischbezug mit der Wischerplatte während des Gebrauchs so verbunden, dass eine Relativbewegung zwischen dem elastischen Wischbezug unter Wischerplatte nicht verursachen kann, dass die Anordnung der Druckflächen oberhalb des Schmutzlösebereichs durch Verrutschen des Wischbezugs aufgehoben wird. Hierzu ist bevorzugt die Verbindung zwischen Wischbezug und zumindest der Unterseite der Wischerplatte so ausgebildet, dass der Wischbezug maximal um 50mm, besser um maximal 20mm in jede Richtung beweglich und ansonsten rutschfrei an der Wischerplatte gehalten ist. Ferner können natürlich auch zusätzliche Mittel, wie zum Beispiel Gumminoppen am Wischbezug oder Maßnahmen das Verrutschen begrenzen oder unterdrücken.

Um die oben genannte Lagedefinition des Bereichs des Wischbezugs sicherzustellen, sind bevorzugt die Schmutzlösebereiche zumindest in Hauptwischrichtung etwas breiter als die Druckflächen. Hierdurch reduziert sich die Relevanz einer Relativverschiebung des Wischbezugs zur Unterseite der Wischerplatte. Die lang gezogenen Druckflächen können Rippen oder auch erhabene Bereiche auf einer Unterseite der Wischplatte sein. Sofern die Wischerplatte aus einem oder zwei Bügeln besteht, können hier zusätzliche Querstangen, mit rundem oder auch ovalem Querschnitt, mit einem entsprechenden Höhenversatz die Druckflächen bilden. Die Breite der Druckflächen quer zur Hauptwischrichtung wird zum Anbringen eines linienartigen Pressdrucks eher gering sein. Bevorzugt wird hier eine Breite von 1 mm bis maximal 5 mm gewählt. Die Schmutzlösebereiche wiederum können zum Beispiel zwischen 10 mm und 20 mm breit sein.

Durch das Verhältnis der Breite der Druckflächen sowie der Schmutzlösebereiche sowie durch die relative Fixierung des Wischbezugs an der Wischerplatte wird sichergestellt, dass der erhöhte Anpressdruck im Bereich eines Teils des Schmutzlösebereichs zur wirksamen Anwendung kommt. Zusätzlich können zwischen Unterseite der Wischerplatte und dem Wischbezug auch weitere Fixiermittel vorgesehen sein, die ein Verrutschen des Wischbezugs reduzieren oder verhindern. Dies können in einem einfachen Fall kleine Dorne oder Noppen sein, die sich in den oberen Teil des Wischbezugs erstrecken. Auch Gummikörper können Verwendung finden, die zusätzlich das Risiko verringern, dass durch diese zusätzlichen Fixiermittel Kratzer auf dem Bodenbelag entstehen. In den meisten Fällen wird aber ein gutes Spannen in Verbindung mit der geometrischen Wahl der Breite der jeweiligen Flächen ausreichend sein, um den gewünschten Effekt zu erzielen.

Besonders bevorzugt ist es, wenn die Paarung aus Druckfläche und Schmutzlösebereich relativ zu Hauptwischrichtung quer über die Unterseite der Wischplatte verläuft. Dabei werden bevorzugt in Hauptwischrichtung mehrere hintereinander angeordnete Paarungen verwendet, die parallel zur Längskante einer rechteckigen Wischtuchplatte verlaufen können, aber auch in einem Winkel hierzu angestellt sein können. Bevorzugt ist dieser Winkel 30° oder kleiner. Um aber auch quer zur Hauptwischrichtung eine Schmutzlösefunktion bereitstellen zu können, kann zusätzlich oder auch alternativ zur oben beschriebenen Orientierung der Paarungen eine solche Paarung auch im Randbereich und parallel zur Hauptwischrichtung vorgesehen sein. Bei einem Bodenwischgerät mit einer solchen Kombination kann der Benutzer dann zum Beispiel mit einer Bewegung, in der der Schmalseite vorläuft, festsitzenden Schmutz lösen, während er mit einer Bewegung, in der eine Breitseite vorläuft, Feuchtigkeit und gelösten Schmutz aufnimmt.

Letztlich sind die Anordnung und der Verlauf der Paarungen aus Druckflächen und Schmutzlösebereichen eine Frage der Optimierung und der Entscheidung, in welcher Wischrichtung die Schmutzlösefunktion bereitgestellt bzw. optimiert werden soll. Gleiches gilt für die Anzahl der Paarungen und die Frage, ob diese alle längs einer Längsseite einer rechteckigen Wischerplatte und zusätzlich bzw. alternativ hierzu längs der Schmalseiten oder auch in einem Winkel zu den Seiten verlaufen.

Die Schmutzlösebereiche sind grundsätzlich mit den üblichen, leicht kratzenden Materialien versehen. Dies können bürstenartige Borstenverbände, zum Beispiel mit rechteckig angeordneten Borsten, Verbünde aus Fasern mit eingelagerten Borsten oder Borstenbücheln oder auch Vliese oder sonstige, von Reinigungstextilien bekannte Materialien sein. Diese können universell verwendbar sein oder auf bestimmte Böden, beispielsweise Fliesen, Parkett etc. abgestimmt sein, so dass eine Beschädigung des Bodens durch eine zu starke kratzende Funktion vermieden werden kann. Auch ist es möglich, dass die erhabenen Bereiche der Drückflächen federbelastet nach unten gedrückt sind, so dass ein definierter Maximaldruck nicht überschritten werden kann. Dies ist insbesondere in Verbindung mit Abstandshaltern vorteilhaft, die an der Unterseite der Wischerplatte im Bereich der Flüssigkeits- und Schmutzaufnahmebereiche nach unten hervorspringend vorgesehen sein können und einen Mindestabstand der Schmutzlösebereiche definieren.

Bevorzugt weist der Flüssigkeits- und Schmutzaufnahmebereich einen ersten Reinigungsflor mit einer ersten Florhöhe und einer ersten Dichte von ersten Fasern und der Schmutzlösebereich einen Bürstenbereich oder einen zweiten Reinigungsflor mit einer zweiten Florhöhe und einer zweiten Dichte von Faser auf. Der Titer, also die Feinheit der ersten Fasern wird geringer gewählt als die Feinheit der zweiten Fasern. Ferner kann die Dichte pro mm² der ersten Fasern größer als die Dichte der zweiten Fasern sein. Schließlich kann über die Florhöhe die Reinigungs- und Aufnahmekapazität angepasst werden, wobei die Florhöhe der ersten Fasern größer als die Florhöhe der zweiten Fasern ist. Meist werden die Möglichkeiten jedoch miteinander kombiniert werden. Feinheit der ersten Fasern kann zum Beispiel geringer als 50 *dtex* (50g/10 000m), bevorzugt geringer als 20 *dtex* und besonders bevorzugt geringer als *5 dtex* sein. Insbesondere eine Microfaser mit einem dtex-Wert von weniger als 1 wird als vorteilhaft angesehen.

Der zweite Reinigungsflor kann von Kunstborsten gebildet sein oder Kunstborsten enthalten. Kunstborsten sind im Wesentlichen starre, synthetische Fasern, wobei die Besatzanordnung ein- oder mehrreihig, schräg, wellenförmig oder pfeilförmig innerhalb einer Matrix aus textilen Fasern sein kann. In diesem Fall ist dann der zweite Reinigungsflor ein Kunstfaser-Borstenmix Besatz, beispielsweise mit einer Mischung aus Synthetik- und Naturborsten oder Kunstfasern. Auch verschiedene Borstenhöhen sind möglich.

Durch das Mischen der Besatzarten wird der zweite Reinigungsflor universeller einsetzbar und erhält eine bessere Speicherkapazität für gelösten Schmutz. Kunstborsten können insbesondere gradlinige Borsten aus Chemiefasern, beispielsweise aus Polyamid, insbesondere aus Nylon 6 (PA6), Perlon (PA66 / Nylon 6.6) und PA 6.12 (Nylon 6.12) sein. Auch Borsten aus Polypropylen, Polyvinylchlorid-Borsten oder Polyester-Borsten können Verwendet werden, wobei hier auch alle anderen Materialien einsetzbar sind, die zum Beispiel für die Herstellung von Schmutzlösebürsten verwendet werden. Weiterhin kommt auch ein so genannter Polyblend als Material in Betracht, also ein Compound von zwei oder mehreren der oben genannten, miteinander verträglichen Polymeren. Kunststofffasern und -borsten werden bevorzugt auch aus recyceltem Material oder aus einem Compound mit einem möglichst hohen Recyclinganteil hergestellt.

Weiterhin kann sowohl der erste Reinigungsflor als auch der zweite Reinigungsflor von natürlich vorkommenden Materialien gebildet sein oder die enthalten. So können für den zweiten Reinigungsflor z.B. Naturborsten aus relativ dicken, steifen Haaren von Tieren, zum Beispiel Wild- und Hausschweinen oder Fasern aus pflanzlichen Erzeugnissen, wie zum Beispiel Kokosfasern, können Verwendung finden. Naturfasern müssen aber nicht notwendigerweise tierischer Herkunft sein, es sind auch Fasern pflanzlicher Herkunft, z.B. Leinen- oder Hanffasern, Holzfasern, Algenfasern oder Milchproteinfasern als synthetisch hergestellte Fasern aus dem Milcheiweiß Kasein möglich. Die feineren Fasern, z.B. die genannten Algen- oder Milchproteinfasern, eigenen sich natürlich im Wesentlichen für den ersten Reinigungsflor, die starreren Fasern dagegen für den zweiten Reinigungsflor.

Die genannten Fasern können auch in Verbindung mit allen anderen Anwendungen zur Reinigung von Flächen im Haushalts- oder Gartenbereich ohne die besonderen Merkmale der hier beschriebenen Kombination der Wischerplatte mit dem Wischbezug Anwendung finden.

Weitere Merkmale und Vorteile der Erfindung ergeben sich der nachfolgenden Beschreibung bevorzugter Ausführungsbeispiele anhand der Zeichnungen.

In den Zeichnungen zeigt:
- Fig. 1: eine dreidimensionale Ansicht einer erfindungsgemäßen Kombination aus Wischbezug und Wischerplatte,
- Fig. 2: die Wischplatte der in Figur 1 dargestellten Kombination in einer dreidimensionalen Darstellung ohne Wischbezug,
- Fig. 3: die in Figur 2 dargestellte Wischerplatte in einer Ansicht von der Schmalseite auf die Unterseite,
- Fig. 4: die in Figur 2 und Figur 3 dargestellte Wischerplatte in einer Ansicht von der Längsseite auf die Unterseite
- Fig. 5: eine Ansicht auf die in den vorangegangenen Figuren gezeigte Wischplatte von der linken Seite,
- Fig. 6: die in Figur 1 dargestellte Kombination in einer Ansicht auf die Längsseite,
- Fig. 7: den Wischbezug der in den Figuren 1 und 6 dargestellten Kombination in einer Ansicht von oben.
- Fig. 8: die in den Figuren 2 bis 5 dargestellte Wischerplatte in einer Ansicht von unten,
- Fig. 9: den Wischbezug nach Figur 7 in einer Ansicht von unten und
- Fig. 10: eine andere Ausgestaltung einer zweiteiligen Wischerplatte für eine erfindungsgemäße Kombination.

In Figur 1 ist eine erfindungsgemäße Kombination aus einer Wischerplatte und einem Wischbezug dargestellt. Die Wischerplatte weist mittig einen Gelenkadapter 2 auf, an dessen oberen Ende eine Stielaufnahme 1 gelenkig gelagert ist. In diese Stielaufnahme 1 kann ein Stiel zu bewegen der Wischerplatte lösbar befestigt sein. Letztlich ist dies allerdings für die vorliegende Erfindung unwesentlich. Die dargestellte Wischerplatte ist hier zweiteilig ausgebildet, wobei ein erster Plattenflügel 3 und ein zweiter Plattenflügel 4 gelenkig am Gelenkadapter 2 über eine erste Schwenkachse 6 und eine zweite Schwenkachse 5 befestigt sind. Die Plattenflügel 3,4 bilden in der dargestellten Gebrauchsstellung mit ihrer Unterseite eine ebene Fläche, die längs des zu reinigenden Bodens vom Benutzer manuell bewegt wird.

Auf die Wischerplatte ist ein Wischbezug aufgespannt. Zum Halten des Wischbezugs auf der Wischerplatte weist der Wischbezug Befestigungsmittel 10 in Form von Einstecktaschen auf beiden Seiten auf, in die jeweils ein Ende der Plattenflügel 3,4 eingesteckt werden kann. Zum Einfädeln der Plattenflügel 3,4 und zum Abnehmen des Wischbezugs von der Wischerplatte können die über Mittel 7 zum Festlegen der Plattenflügel in der gezeigten Orientierung festgelegten Plattenflügel 3,4 gelöst werden, so dass sie nach Anheben des Stiels nach unten abklappen und die Einstecktaschen von den Plattenflügeln 3,4 abrutschen.

In den Figuren 2, 3, 4 und 5 ist die Wischerplatte der erfindungsgemäßen Kombination, so wie sie in Figur 1 dargestellt ist, ohne den Wischbezug aus verschiedenen Blickwinkeln wiedergegeben. Im Sinne der vorliegenden Erfindung interessant ist insbesondere die Unterseite der Wischerplatte. Diese weist hier, da es sich bei den Plattenflügeln 3,4 der Wischerplatte um Spritzgusserzeugnisse handelt, eine Rippenstruktur auf, so dass die Wischerplatte auf der Oberseite eine beliebige, in den meisten Fällen aber glatte Erscheinung und auf der Unterseite die beschriebene Rippenstruktur aufweist. Im Kontext der vorliegenden Anmeldung ist mit Unterseite die virtuelle Ebene gemeint, die von den Rahmenbereichen der Rippenstruktur definiert ist. Die einzelnen Rippen der Rippenstruktur können bis zur Ebene dieser Unterseite ragen.

Allerdings ist erfindungsgemäß nun ein Bereich vorgesehen, der als Druckfläche 8 dient. Dies sind einzelne Rippen, die über die Ebene der virtuellen Unterseite nach unten hinausragen. Dies ist am besten in der Figur 5 erkennbar. Es können alle Rippen als Druckfläche 8 vorgesehen werden oder auch nur einige dieser Rippen oder nur Abschnitte von Rippen. Bevorzugt werden wenigstens eine, weiter bevorzugt aber mehrere der quer verlaufenden Rippen, also der Rippen, die parallel zu den Längsseiten der Plattenflügel 3,4 verlaufen, als Druckfläche 8 ausgebildet, so dass diese Rippen über die, hier von dem umlaufenden Rahmen der Wischerplatte aufgespannten Ebene der virtuellen Unterseite hinaus nach unten hervorstehen.

Insbesondere dann, wenn die Unterseite der Wischerplatte glatt ausgebildet sein sollte, können diese Druckflächen 8 auch als von der Fläche hervorspringende Kanten oder erhabene Bereiche ausgebildet sein. Die wesentliche Funktion ist lediglich dadurch sicherzustellen, dass die Wischerplatte in Querrichtung insbesondere längs verlaufende Druckbereiche 8 aufweist, die über die Ebene der übrigen Teile der Unterseite hervorstehen, so dass sich die Wischerplatte auf dem Boden über die Druckbereiche abstützt.

Wird ein Wischbezug auf die Wischerplatte aufgespannt, wie es in Figur 1 dargestellt ist, wird diese elastische Bereiche aufweisen, in die sich die von unten gesehen erhabenen Druckbereiche 8 eindrücken können. Dies kann zum Beispiel bedeuten, dass bei leichtem Druck, zum Beispiel die Schwerkraft des Wischgerätes, eine flächige Anlage des Wischbezugs am Boden ohne punktuelle oder linienartige Druckstellen entsteht. Erst wenn der Benutzer den Druck erhöht, wird dann regional unterhalb der Druckflächen 8 ein erhöhter Druck auftreten. Für die Umsetzung der Erfindung ist allerdings auch nicht erforderlich, dass es eine flächige Anlage im unbelasteten Zustand mit einheitlichem Anpressdruck gibt.

Neu ist die Tatsache, dass der Wischbezug unterschiedliche, funktionale Bereiche aufweist, die in der Größe und Lage auf die Druckflächen 8 des Wischbezugs abgestimmt sind. Ein Wischbezug zur Umsetzung der Erfindung ist in den Figuren 7 und Figur 9 dargestellt. Der abgestimmte Wischbezug weist zumindest jeweils einen der folgenden Bereiche auf, nämlich einen Flüssigkeit- und Schmutzaufnahmebereich 9 und an Schmutzlösebereich 11. Figur 9 zeigt ein Beispiel für einen solchen Wischbezug. In Figur 7 sind die hier funktional wichtigen Teile der Wischerplatte, nämlich die Plattenflügel 3,4 und der Gelenkadapter 2 gestrichelt gezeichnet.

Aus den Figuren 10 und 11 ist das erfindungsgemäße Zusammenspiel zwischen den einzelnen Bereichen des Wischbezugs und der Unterseite der Wischerplatte erkennbar. Der Wischbezug besteht überwiegend aus dem Flüssigkeit- und Schmutzaufnahmebereich 9. Eingelagert oder aufgesetzt ist ein Schmutzlösebereich 11, der hier von zwei Einzelbereichen gebildet ist. Diese beiden Einzelbereiche des Schmutzlösebereichs 11 liegen jeweils nach Befestigung an der Wischerplatte aus Figur 10 unter einem der beiden Plattenflügel 3,4.

Die Wischerplatte weist an der Unterseite eine Rippenstruktur auf. Die untere Ebene der Unterseite wird von dem äußeren Rand der Plattenflügel 3,4 aufgespannt bzw. definiert. Die Rippen springen im Vergleich zu der von dem äußeren Rand aufgespannten Ebene der Unterseite nach unten hervor, wie beispielsweise in Figur 5 zu erkennen ist. Dies bedeutet, dass die hier dargestellte Ausführungsform der Wischerplatte, wenn sie im ausgeklappten Zustand auf dem Boden aufsteht, nur auf den Rippen stehen würde.

Wird der Wischbezug gemäß Figur 9 auf die Wischerplatten nach Figur aufgespannt, liegen die einzelnen Bereiche des Schmutzlösebereichs 11 unterhalb der die Druckflächen 8 bildenden Rippen. Damit dies trotz der Eigenelastizität und der Elastizität in der Aufnahme des Wischbezug über die in Figur 7 dargestellten Befestigungsmittel 10 sichergestellt ist, sind die Abschnitte des Schmutzlösebereichs 11 breiter als die Rippen. Beim hin und her Wischen wird es sich nämlich aufgrund dieser Elastizität nicht vermeiden lassen, dass der Wischbezug relativ zur Wischerplatte um eine gewisse Strecke verschoben wird. Die größere Breite des Schmutzlösebereichs 11 kompensiert dies.

Umgekehrt sollte der Schmutzlösebereich 11 auch nur im Bereich des für die Schmutzlösefunktion erforderlichen Bereichs des oben genannten Sicherheitsbereiches angeordnet werden, da die übrigen Bereiche als Flüssigkeit- und Schmutzaufnahmebereich 9 dienen und die Aufnahmekapazität des Wischbezugs möglichst groß sein sollte.

Der neue Wischbezug sowie die hierauf abgestimmte Wischerplatte optimieren also sowohl die Schmutzlösefunktion als auch die Aufnahmekapazität des Wischbezugs. Hierzu wird der Schmutzlösebereich 11 an den Grad der erwarteten, zu beseitigenden Verschmutzung angepasst oder universell ausgebildet um einen möglichst großen Bereich abzudecken. Der Flüssigkeit- und Schmutzaufnahmebereich 9 wird dabei idealerweise möglichst lagegenau gehalten. Eine weitere Optimierung besteht darin, dass die Form und die Orientierung der Rippen, die die Druckflächen 8 bilden, an die erwartete Verschmutzung und die gewünschte Wischrichtung zur Lösung der Verschmutzung angepasst werden.

Ferner können die Rippen an ihren Unterseiten auch elastische Mittel aufweisen oder an einem, gegen eine Federkraft nach oben drückbarem, unteren Bereich der Wischerplatte angeordnet sein. Beides kann zu hohe Presskräfte bei zu starkem Druck auf den Stiel des Bodenwischgerätes verhindern, insbesondere, wenn die Wischerplatte an der Unterseite Wegbegrenzer in Form von kleinen Vorsprüngen aufweist, die unter dem Flüssigkeits- und Schmutzaufnahmebereich 9 liegen und den Mindestabstand des nicht gefederten Teils der Wischerplatte zum Boden definieren. Elastische Mittel an den Rippen können, insbesondere im Zweikomponenten-Spritzguss an den Rippen angeordnete gummielastische Lippen nach der Art einer Abziehlippe sein.

In dem in Figur 9 gezeigten Ausführungsbeispiel sind Teile des Schmutzlösebereichs 11 parallel zur Hauptwischrichtung, dies ist hier die Richtung rechtwinklig zur Längsachse des Wischbezugs, ausgerichtet. Zwei Einzelbereiche des Schmutzlösebereichs 11 sind allerdings rechtwinklig zu diesen Teilen ausgerichtet, also parallel zu den Schmalseiten. Hierdurch kann der Benutzer in alle Wischrichtungen die Schmutzlösefunktion nutzen.

Im Vergleich zu einer Kombination aus Wischerplatte und Wischbezug, die nur partiell einen erhöhten Druck bereitstellt, so wie es eingangs in Verbindung mit dem Stand der Technik gewürdigt ist, kann die Erfindung eine wesentlich größere Reinigungswirkung und Schmutzlösewirkung bei einmaligem Überfahren einer verschmutzten Stelle bereitstellen. Hierzu ist insbesondere interessant, dass die in Figur 9 dargestellte Variante der Erfindung im Wesentlichen keine Vorzugsrichtung für die Schmutzlösefunktion besitzt, so dass Fehlbedienungen ausgeschlossen sind. Zwar ist hier die Schmutzlösefunktion größer, wenn die Wischerplatte rechtwinklig zur Längsachse bewegt wird, jedoch ist dies ohnehin die Richtung, in die der Benutzer üblicherweise die Wischerplatte bewegt. Das Vorsehen eines rechtwinklig zu der Schmalseite angeordneten Schmutzlösebereichs 11 erlaubt es aber auch, Schmutz zu lösen, wenn die Wischerplatte mit der Schmalseite voran, zum Beispiel in eine schmale Nische bewegt wird.

Schließlich ist es auch möglich, die Druckflächen 8 beweglich an der Wischerplatte anzuordnen und über eine, insbesondere am Stiel des Bodenwischgerätes angeordnete Handhabe oder über ein Fußpedal erst in die Stellung zu überführen, in der sie von der Unterseite der Wischerplatte nach unten hervorspringen. Eine solche Lösung ist in Figur 10 schematisch dargestellt.

Die Wischerplatte der in Figur 10 schematisch gezeigten Kombination ist zweiteilig mit einer oberen Wischerplatte 13 und einer unteren Wischerplatte 14 ausgebildet. Beide Teilwischerplatten, nämlich die obere Wischerplatte 13 und die untere Wischerplatte 14, bilden zusammen die oben beschriebene Wischerplatte, sind jedoch relativ zueinander zumindest in zum zu wischenden Boden rechtwinkliger Richtung beweglich. Der Betätigungsmechanismus und die Führung sind hier nicht dargestellt. Auch eine Querbewegung mit einer Führung, die zusätzlich zur Querbewegung eine Bewegung in die zum Boden rechtwinklige Richtung bewirkt, wäre möglich.

Die obere Wischerplatte 13 weist an ihrer Unterseite Druckflächen 8 auf, die hier im Wesentlichen den in Figur 4 oder 8 gezeigten Druckflächen 8 entsprechen. Allerdings sind die Form und die Zusammenstellung der Druckflächen 8 nur als Ausführungsbespiel zu verstehen. Alternativ können beispielsweise die Druckflächen 8 auch mehrere, zum Beispiel zu den Schmalseiten der Wischerplatte parallel verlaufende oder gebogene Rippen sein. Der Stiel 1 ist hier durch einen zentralen Durchlass in der oberen Wischerplatte 13 hindurchgeführt und in dem an der Oberseite der unteren Wischerplatte 12 vorgesehenen Gelenkadapter 2 kardanisch gelagert.

Eine alternative Ausgestaltung kann zum Bespiel darin bestehen, dass auf der Wischerplatte eine bewegliche Trägerplatte für die Druckflächen 8 vorgesehen ist, wobei diese einseitig über ein Gelenk an der Wischerplatte gelagert sein kann. Zum Aktivieren der Druckflächen 8 wird die Trägerplatte dann nach unten geschwenkt, so dass sie dann mit den nach unten herspringenden Druckflächen 8 die Wischerplatte durchsetzt. Über Federmittel kann sie in der oberen, inaktiven Position und über lösbare Rastmittel in der unteren, aktiven Position gehalten werden.

Eine weitere Ausgestaltung verwendet eine oder mehrere Trägerplatten, die in zur Oberfläche der Wischerplatte rechtwinkliger Richtung verlagerbar ist. Diese Alternative ähnelt der in Figur 10 dargestellten, nur dass die Trägerplatte nicht notwendigerweise eine obere Wischerplatte sein muss, sondern nur einen Teil der Wischerplatte abdecken kann. Es können auch mehrere Trägerplatten, zum Beispiel auf beiden Seiten des Stiels 1 angeordnete Trägerplatten vorgesehen sein, die separat oder über gemeinsame Stellmittel aktivierbar sein können. Auch hier können Federmittel die Trägerplatte in einer oberen Position und Rastmittel die Trägerplatte in der aktiven Position halten. Schließlich können die Druckflächen 8 auch über eine Verschiebung der Trägerplatte in horizontaler Querrichtung relativ zur Wischerplatte aktiviert werden. Dies kann zum Beispiel über eine Rampenführung oder Kippelemente realisiert werden, so dass die Querbewegung der Trägerplatte die Druckflächen 8 auch in zur Querbewegung rechtwinkliger Richtung verlagert und sie so durch Durchlässe 17 in der Wischerplatte in die Aktive Position hindurchdrückt.

Die untere Wischerplatte 12 weist in dem in Figur 10 gezeigten Ausführungsbeispiel an den mit den Druckflächen 8 bezüglich der Position korrespondierenden Stellen Durchlässe 14 auf, durch die die Druckflächen 8 nach Absenken der oberen Wischerplatte 13 auf die Oberseite der unteren Wischerplatte 12 hindurchragen, wobei die Druckflächen 8 an hervorstehenden Stegen angeordnet sind bzw. von diesen gebildet sind, die zu hoch sind, dass nach dem Zusammenfügen der oberen Wischerplatte 13 und der unteren Wischerplatte 12 die Druckflächen 8 aus der Ebene der Unterseite der unteren Wischerplatte 12 herausragen.

Sofern der Wischbezug über Klettverbindungen an der Wischerplatte gehalten werden soll, wie es in der EP 3 251 575 A1 beschrieben ist, die durch diese Referenz zum Inhalt der vorliegenden Beschreibung gemacht wird, empfiehlt es sich, die Klettverbindungen an den Druckflächen 8 vorzusehen und die Druckflächen 8 sowie den Weg der Relativbeweglichkeit zwischen oberer Wischerplatte 13 und unterer Wischerplatte 12 so groß zu wählen, dass zum einen die Druckflächen 8 unten aus der Ebene der unteren Wischerplatte 12 in der zusammengestellten Stellung beider Wischerplatten 12,13 herausragen und zum anderen die dann den Wischbezug haltenden Druckflächen 8 soweit durch Hochziehen der oberen Wischerplatte 13 und/oder Herunterdrücken der unteren Wischerplatte 12 eingezogen werden können, dass sich die Klettverbindung löst und der Wischbezug berührungsfrei abgeworfen werden kann.

Die Betätigung der oben beschriebenen, zweiteiligen Wischerplatte kann, wie es in der EP 3 251 575 A1 beschrieben ist, über eine am Stiel des Wischgerätes angeordnete Handhabe, durch Verdrehen des Stiels relativ zur Wischerplatte mit entsprechender Kulissenführung zur Umsetzung der Drehbewegung in die translatorische Bewegung oder, wie es von der Aktivierung der Hartbodenbürsten an der Bodendüse eines Bodenstaubsaugers bekannt ist, über ein Fußpedal an der Wischerplatte erfolgen.

### Bezugszeichenliste:

- 1: Stielaufnahme
- 2: Gelenkadapter
- 3: Erster Plattenflügel
- 4: Zweiter Plattenflügel
- 5: Zweite Schwenkachse
- 6: Erste Schwenkachse
- 7: Mittel zum Festlegen der Plattenflügel
- 8: Druckfläche
- 9: Flüssigkeits- und Schmutzaufnahmebereich
- 10: Befestigungsmittel für den Wischbezug an der Wischerplatte
- 11: Schmutzlösebereich
- 12: Untere Wischerplatte
- 13: Obere Wischerplatte
- 14: Durchlass für die Druckflächen

## Patentansprüche

1. Kombination aus einer Wischerplatte für ein Bodenwischgerät mit einem zugehörigen, an die Wischerplatte angepassten Wischbezug, wobei
• die Wischerplatte eine längs einer zu reinigenden Bodenfläche bewegbare Plattenunterseite und an einer Oberseite eine Befestigungsmöglichkeit in Form einer Stielaufnahme (1) für einen Stiel aufweist,
• der Wischbezug über Befestigungsmittel (10) derart lösbar und in der Lage definiert an der Wischerplatte befestigbar ist, dass ein Reinigungsabschnitt des Wischbezugs an der Unterseite der Wischerplatte zum Andrücken des Wischbezugs an einen zu reinigenden Bodenbelag entlang einer ebenen Druckfläche (8) relativ zur Wischerplatte mit Ausnahme eines durch die Elastizität des Wischbezugs gegebenen Spiels von maximal 20mm in jede Richtung rutschfrei gehalten ist und
• lokale Druckerhöhungsmittel vorgesehen sind, über die sich festsitzender Schmutz durch Erhöhung eines Anpressdrucks in einem räumlich begrenzten Bereich des Wischbezuges verstärkt lösen lässt,
**dadurch gekennzeichnet, dass**
die Wischerplatte eine konturierte Plattenunterseite aufweist, wobei bei bestimmungsgemäßem Gebrauch zur Bildung der lokalen Druckerhöhungsmittel von der Ebene der Unterseite der Wischerplatte langgezogene Druckflächen (8) in Form von Kanten oder erhabenen Bereichen in Richtung des Bodenbelages hervorspringen und der Wischbezug unterschiedliche Bereiche mit zumindest einem Flüssigkeits- und/oder Schmutzaufnahmebereich (9) mit einer weichen, feuchtigkeitsabsorbierenden Faserstruktur und mit zumindest einem Schmutzlösebereich (11) mit einer im Vergleich zu den Fasern des Flüssigkeits- und/oder Schmutzaufnahmebereichs (9) härteren, kratzenden Faserstruktur vorgesehen sind, wobei
• unterhalb der Druckflächen (8) ein Bereich eines Schmutzlösebereichs (11) vorgesehen ist oder
• der Wischbezug relativ zur Wischerplatte zumindest abschnittweise beweglich ist und die Kombination aus Wischbezug und Wischerplatte derart ausgebildet ist, dass der Schmutzlösebereich (11) bei Bewegung der Wischerplatte durch die Reibungskraft zwischen Wischerplatte und Boden vor der Druckfläche gestaut ist.

2. Kombination aus einer Wischerplatte für ein Bodenwischgerät mit einem zugehörigen, an die Wischerplatte angepassten Wischbezug nach Anspruch 1, **dadurch gekennzeichnet, dass** die Druckflächen (8) eine Breite zwischen 1mm und 6mm, bevorzugt zwischen 2mm und 4mm, und die bei bestimmungsgemäß angebrachtem Wischbezug unter den Druckflächen (8) und im Gebrauch zwischen den Druckflächen (8) und dem zu reinigenden Boden angeordneten Schmutzlösebereiche (11) eine Breite zwischen 5 und 40mm, bevorzugt zwischen 7mm und 15mm, aufweisen.

3. Kombination aus einer Wischerplatte für ein Bodenwischgerät mit einem zugehörigen, an die Wischerplatte angepassten Wischbezug nach einem der beiden vorhergehenden Ansprüche, **dadurch gekennzeichnet, dass** die Wischerplatte und der Wischbezug rechteckig mit zwei gegenüberliegenden Längsseiten und zwei gegenüberliegenden, die Längsseiten miteinanderverbindenden Schmalseiten ausgebildet sind, wobei die Hauptwischrichtung rechtwinklig zu den Längsseiten verläuft und die Druckflächen (8) zumindest teilweise in einem Winkel vom maximal 30°, bevorzugt von weniger als 10° und besonders bevorzugt parallel zu den Längsseiten verlaufen.

4. Kombination aus einer Wischerplatte für ein Bodenwischgerät mit einem zugehörigen, an die Wischerplatte angepassten Wischbezug nach Anspruch 3, **dadurch gekennzeichnet, dass** Druckflächen (8) vorgesehen sind, die in einem Winkel vom maximal 30°, bevorzugt von weniger als 10° und besonders bevorzugt parallel zu den Schmalseiten verlaufen und/oder Druckflächen (8) vorgesehen sind, die parallel und/oder in einem Winkel von weniger als 30°, insbesondere in einem Winkel zwischen 1° und 20°, zu einer Längsseite der Wischerplatte verlaufen.

5. Kombination aus einer Wischerplatte für ein Bodenwischgerät mit einem zugehörigen, an die Wischerplatte angepassten Wischbezug nach einem der vorhergehenden Ansprüche, **dadurch gekennzeichnet**, der Flüssigkeits- und Schmutzaufnahmebereich (9) einen ersten Reinigungsflor mit einer ersten Florhöhe und einer ersten Dichte von ersten Fasern und der Schmutzlösebereich (11) einen zweiten Reinigungsflor mit einer zweiten Florhöhe und einer zweiten Dichte von Faser aufweist, wobei die Feinheit (Titer) der ersten Fasern geringer als die Feinheit der zweiten Fasern ist und/oder die Dichte pro mm² der ersten Fasern größer als die Dichte der zweiten Fasern und/oder die Florhöhe der ersten Fasern größer als die Florhöhe der zweiten Fasern ist, wobei die Feinheit der ersten Fasern geringer als 50 *dtex* (50g/10 000m), bevorzugt geringer als 20 *dtex* und besonders bevorzugt geringer als 5 *dtex* ist.

6. Kombination aus einer Wischerplatte für ein Bodenwischgerät mit einem zugehörigen, an die Wischerplatte angepassten Wischbezug nach einem der vorhergehenden Ansprüche, **dadurch gekennzeichnet, dass** der zweite Reinigungsflor Kunstborsten enthält, insbesondere ausschließlich Kunstborsten enthält, wobei die Besatzanordnung ein- oder mehrreihig, schräg, spiralförmig oder pfeilförmig innerhalb einer Matrix aus textilen Fasern ist und die Kunstborsten insbesondere gradlinige Borsten aus Polyamid, insbesondere aus Nylon 6 (PA6), Perlon (PA66 / Nylon 6.6) und PA 6.12 (Nylon 6.12) oder Polyesterborsten sind.

7. Kombination aus einer Wischerplatte für ein Bodenwischgerät mit einem zugehörigen, an die Wischerplatte angepassten Wischbezug nach Anspruch 5, **dadurch gekennzeichnet, dass** der erste Reinigungsflor Fasern aus natürlich vorkommenden Materialien aufweist, bevorzugt zu 90% und besonders bevorzugt vollständig von diesen Fasern gebildet ist, wobei die natürlich vorkommenden Fasern insbesondere Fasern aus Tierhaaren, Fasern aus pflanzlichen Erzeugnissen, insbesondere Kokosfasern, Leinen- oder Hanffasern, Holzfasern, Algenfasern oder synthetisch hergestellte Milchproteinfasern sind.

8. Kombination aus einer Wischerplatte für ein Bodenwischgerät mit einem zugehörigen, an die Wischerplatte angepassten Wischbezug nach Anspruch 5 oder nach Anspruch 7, **dadurch gekennzeichnet, dass** der zweite Reinigungsflor Fasern aus natürlich vorkommenden Materialien aufweist, bevorzugt zu 90% und besonders bevorzugt vollständig von diesen Fasern gebildet ist, wobei die natürlich vorkommenden Fasern insbesondere Naturborsten aus dicken und steifen Haaren von Tieren, insbesondere Wild- und Hausschweinhaare, oder Fasern aus pflanzlichen Erzeugnissen, wie zum Beispiel Kokosfasern, Leinen- oder Hanffasern oder Holzfasern sind.

9. Kombination aus einer Wischerplatte für ein Bodenwischgerät mit einem zugehörigen, an die Wischerplatte angepassten Wischbezug nach einem der vorhergehenden Ansprüche, **dadurch gekennzeichnet, dass** die Wischerplatte von einem Gelenkadapter (2) zur Befestigung eines Stiels in einer Stielaufnahme (1), einem um eine erste Schwenkachse (6) schwenkbar an dem Gelenkadapter (2) angelenkten, festlegbaren ersten Plattenflügel (3) und einem, um eine zweite Schwenkachse (5) schwenkbaren, direkt oder indirekt über den ersten Plattenflügel (3) festlegbaren zweiten Plattenflügel (4) und Mittel (7) zum direkten oder indirekten Festlegen der Plattenflügel (3 oder 4) gebildet ist, wobei die Unterseiten der Plattenflügel (3,4) nach Überführen in eine Gebrauchsstellung in einer Ebene liegen und zusammen eine rechteckige, mit zwei gegenüberliegenden Längsseiten und zwei gegenüberliegenden, die Längsseiten miteinanderverbindenden Schmalseiten ausgebildete die konturierte Plattenunterseite bilden und Druckflächen (8) vorgesehen sind, die zumindest teilweise in einem Winkel vom maximal 30°, bevorzugt von weniger als 10° und besonders bevorzugt parallel zu den Längsseiten und/oder zu den Querseiten verlaufen.

10. Kombination aus einer Wischerplatte für ein Bodenwischgerät mit einem zugehörigen, an die Wischerplatte angepassten Wischbezug nach einem der vorhergehenden Ansprüche, **dadurch gekennzeichnet, dass** zumindest zwei, in einem Winkel von maximal 10° zueinander schräg, bevorzugt parallel zueinander und in einem Winkel vom maximal 20°, bevorzugt von weniger als 10° und besonders bevorzugt parallel zu den Querseiten der Wischerplatte längsverlaufende Druckflächen (8) vorgesehen sind, wobei die längsverlaufenden Druckflächen (8) in einem äußeren Randbereich der Wischerplatte mit einem maximalen Abstand von 100mm zum Rand an den Schmalseiten der Wischerplatte angeordnet sind, wobei die Druckflächen (8) bevorzugt zumindest abschnittsweise elastisch ausgebildet sind.

11. Kombination aus einer Wischerplatte für ein Bodenwischgerät mit einem zugehörigen, an die Wischerplatte angepassten Wischbezug nach einem der vorhergehenden Ansprüche, **dadurch gekennzeichnet, dass** die Wischerplatte von einer Rippenstruktur mit einem die Ebene der Unterseite der Wischerplatte definierenden Randbereich und dazwischen angeordneten Rippen gebildet ist, wobei alle Rippen oder einige der Rippen die Druckflächen (8) bilden.

12. Kombination aus einer Wischerplatte für ein Bodenwischgerät mit einem zugehörigen, an die Wischerplatte angepassten Wischbezug nach einem der vorhergehenden Ansprüche, **dadurch gekennzeichnet, dass** sich Druckflächen (8) ausgehend von der Mitte der Wischerplatte bis zu einem abgerundeten Endbereich, der weniger als 20mm von dem Rand, auf den die jeweilige Druckfläche (8) zuläuft, beabstandet ist.

13. Kombination aus einer Wischerplatte für ein Bodenwischgerät mit einem zugehörigen, an die Wischerplatte angepassten Wischbezug nach einem der vorhergehenden Ansprüche, **dadurch gekennzeichnet, dass** die Druckflächen (8) um einen einheitlichen Abstand von der Unterseite der Wischerplatte hervorspringen und/oder dass die Druckflächen (8) von innen nach außen um einen sich vergrößernden Abstand von der Unterseite der Wischerplatte hervorspringen.

14. Kombination aus einer Wischerplatte für ein Bodenwischgerät mit einem zugehörigen, an die Wischerplatte angepassten Wischbezug nach einem der vorhergehenden Ansprüche, **dadurch gekennzeichnet, dass** zumindest eine der Druckflächen (8) an ihrer, dem Wischbezug zugewandten Seite eine elastische Lippe aufweisen, die insbesondere nach der Art einer Abziehlippe in ihrer Orientierung entgegen der Wischrichtung hin und her zu klappen vermag.

15. Kombination aus einer Wischerplatte für ein Bodenwischgerät mit einem zugehörigen, an die Wischerplatte angepassten Wischbezug nach einem der vorhergehenden Ansprüche, **dadurch gekennzeichnet, dass** die Druckflächen (8) an einem relativ zur Unterseite der Wischerplatte in einem Winkel, bevorzugt einem rechten Winkel, beweglich gelagerten Träger angeordnet sind und ein Stellmittel vorgesehen ist, über das der Träger von einer aktiven Position, in der die Druckflächen (8) aus der Ebene der Unterseite der Wischerplatte nach unten hervorspringen, in eine inaktive Position, in der die Druckflächen (8) in der Ebene oder oberhalb der Ebene der Unterseite der Wischerplatte angeordnet sind, bewegbar ist.

16. Kombination aus einer Wischerplatte für ein Bodenwischgerät mit einem zugehörigen, an die Wischerplatte angepassten Wischbezug nach dem vorhergehenden Anspruch, **dadurch gekennzeichnet, dass** die Wischerplatte zweiteilig mit einer oberen Wischerplatte (13) und einer relativ zur oberen Wischerplatte (13) beweglichen und rastend oder durch Federkraft festlegbaren unteren Wischerplatte (12) ausgebildet ist, wobei die Druckflächen (8) an der Unterseite der oberen Wischerplatte (13) vorsehen sind und die untere Wischerplatte (12) Durchlässe (14) aufweist, durch die sich die Druckflächen (8) nach Absenken der oberen Wischerplatte (13) auf die Oberseite der unteren Wischerplatte (12) nach unten von der Unterseite der unteren Wischerplatte (12) hervorspringend erstrecken.

## Claims

1. Combination of a wiper plate for a floor-wiping device with an associated wiper cover adapted to the wiper plate, wherein
• the wiper plate has a plate underside that can be moved along a floor surface to be cleaned and a fastening option in the form of a handle holder (1) for a handle on an upper side,
• the wiping cover can be detachably and positionally definedly attached to the wiping plate by means of fastening means (10) in such a way that a cleaning section of the wiping cover on the underside of the wiping plate is held non-slip relative to the wiping plate along a flat pressure surface (8) relative to the wiper plate, with the exception of a maximum play of 20 mm in each direction due to the elasticity of the wiper cover, and
• means für increasing a local pressure are provided, by means of which stubborn dirt can be loosened more effectively by increasing the contact pressure in a spatially limited area of the wiper cover,
**characterized in that**
the wiper plate has a contoured underside, whereby, during intended use, elongated pressure surfaces (8) in the form of edges or raised areas protrude from the plane of the underside of the wiper plate in the direction of the floor covering to establish the local pressure-increasing means, and the wiping panel cover has different areas with at least one liquid and/or dirt absorption area (9) with a soft, moisture-absorbing fiber structure and at least one dirt-removing area (11) with a harder, scratching fiber structure compared to the fibers of the liquid and/or dirt-absorbing area (9), wherein
• a section of the dirt-removing area (11) is provided below the pressure surfaces (8), or
• the wiping panel cover is movable relative to the wiper plate at least in sections, and the combination of wiping panel cover and wiper plate is embodied in such a way that the dirt-removing area (11) is accumulated in front of the pressure surface when the wiper plate is moved due to the frictional force between the wiper plate and the floor.

2. Combination of a wiper plate for a floor-wiping device with an associated wiper cover adapted to the wiper plate according to claim 1, **characterized in that** the pressure surfaces (8) have a Width between 1 mm and 6 mm, preferably between 2 mm and 4 mm, and that, when the wiping panel cover is attached as intended, the dirt-removing means (11) located below the pressure surfaces (8) and, during use, between the pressure surfaces (8) and the floor to be cleaned comprise a width between 5 and 40 mm, preferably between 7 mm and 15 mm.

3. Combination of a wiper plate for a floor-wiping device with an associated wiper cover adapted to the wiper plate according to one of the two preceding claims, **characterized in that** the wiper plate and the wiper cover are rectangular with two opposite long sides and two opposite short sides connecting the long sides, wherein the main wiping direction runs at right angles to the long sides and the pressure surfaces (8) run at least partially at an angle of no more than 30°, preferably less than 10°, and particularly preferably parallel to the long sides.

4. Combination of a wiper plate for a floor-wiping device with an associated wiper cover adapted to the wiper plate according to claim 3, **characterized in that** pressure surfaces (8) are provided which run at an angle of at most 30°, preferably less than 10° and particularly preferably parallel to the narrow sides, and/or pressure surfaces (8) are provided which run parallel and/or at an angle of less than 30°, in particular at an angle between 1° and 20°, to a long side of the wiper plate.

5. Combination of a wiper plate for a floor-wiping device with an associated wiper cover adapted to the wiper plate according to one of the preceding claims, **characterized in that** the liquid and dirt absorption area (9) has a first cleaning flor with a first pile height and a first density of first fibers, and the dirt removal area (11) has a second cleaning flor with a second pile height and a second density of fibers, wherein the fineness (titer) of the first fibers is less than the fineness of the second fibers and/or the density per mm² of the first fibers is greater than the density of the second fibers and/or the pile height of the first fibers is greater than the pile height of the second fibers, wherein the fineness of the first fibers is less than 50 *dtex* (50 g/10,000 m), preferably less than 20 *dtex* and particularly preferably less than 5 *dtex.*

6. Combination of a wiper plate for a floor-wiping device with an associated wiper cover adapted to the wiper plate according to one of the preceding claims, **characterized in that** the second cleaning flor contains synthetic bristles, in particular exclusively synthetic bristles, wherein the bristle arrangement is single or multi-row, oblique, spiral or arrow-shaped within a matrix of textile fibers, and the synthetic bristles are, in particular, straight bristles made of polyamide, in particular nylon 6 (PA6), Perlon (PA66 / nylon 6.6) and PA 6.12 (nylon 6.12) or polyester bristles.

7. Combination of a wiper plate for a floor-wiping device with an associated wiping panel cover adapted to the wiper plate according to claim 5, **characterized in that** the first cleaning flor comprises fibers made of naturally occurring materials, preferably 90% and particularly preferably entirely constituted from these fibers, wherein the naturally occurring fibers are in particular fibers made of animal hair, fibers from plant products, in particular coconut fibers, linen or hemp fibers, wood fibers, algae fibers, or synthetically produced milk protein fibers.

8. Combination of a wiper plate for a floor-wiping device with an associated wiping panel cover adapted to the wiper plate according to claim 5 or claim 7, **characterized in that** the second cleaning flor comprises fibers made of naturally occurring materials, preferably 90% and particularly preferably entirely constituted from these fibers, wherein the naturally occurring fibers are in particular natural bristles made of thick and stiff animal hair, in particular wild and domestic pig hair, or fibers made of plant products, such as coconut fibers, linen or hemp fibers, or wood fibers.

9. Combination of a wiper plate for a floor-wiping device with an associated wiping panel cover adapted to the wiper plate according to one of the preceding claims, **characterized in that** the wiper plate is connected to a hinged adapter (2) for attaching a handle in a handle holder (1), a first plate wing (3) pivotable about a first pivot axis (6) and pivotably connected to the hinged adapter (2), and a second plate wing (4) pivotable about a second pivot axis (5) and pivotably connected directly or indirectly via the first plate wing (3) (4) that can be fixed directly or indirectly via the first plate wing (3), and means (7) for directly or indirectly fixing the plate wings (3 or 4), wherein the bottom sides of the plate wings (3, 4) lie in a plane after being moved into a position of use and together constitute a rectangular, contoured plate bottom side with two opposite long sides and two opposite narrow sides narrow sides connecting the long sides, which embody the contoured underside of the plates and are provided to constitute pressure surfaces (8) that run at least partially at an angle of at most 30°, preferably less than 10° and particularly preferably parallel to the long sides and/or to the short sides.

10. Combination of a wiper plate for a floor-wiping device with an associated wiping panel cover adapted to the wiper plate according to one of the preceding claims, **characterized in that** at least two pressure surfaces (8) are provided, inclined at an angle of at most 10° to each other, preferably parallel to each other and at an angle of at most 20°, preferably less than 10°, and particularly preferably parallel to the transverse sides of the wiper plate, wherein the longitudinally extending pressure surfaces (8) (8) are provided in an outer edge region of the wiper plate at a maximum distance of 100 mm from the edge on the narrow sides of the wiper plate, wherein the pressure surfaces (8) are preferably embodied as elastic at least in sections.

11. Combination of a wiper plate for a floor-wiping device with an associated wiping panel cover adapted to the wiper plate according to one of the preceding claims, **characterized in that** the wiper plate is constituted by a rib structure with an edge area defining the plane of the bottom side of the wiper plate and ribs arranged therebetween, wherein all ribs or some of the ribs constitute the pressure surfaces (8).

12. Combination of a wiper plate for a floor-wiping device with an associated wiping panel cover adapted to the wiper plate according to one of the preceding claims, **characterized in that** pressure surfaces (8) extend from the center of the wiper plate to a rounded end area that is less than 20 mm away from the edge toward which the respective pressure surface (8) runs.

13. Combination of a wiper plate for a floor-wiping device with an associated wiping panel cover adapted to the wiper plate according to one of the preceding claims, **characterized in that** the pressure surfaces (8) protrude from the bottom side of the wiper plate by a uniform distance and/or that the pressure surfaces (8) protrude from the inside to the outside by an increasing distance from the bottom side of the wiper plate.

14. Combination of a wiper plate for a floor-wiping device with an associated wiping panel cover adapted to the wiper plate according to one of the preceding claims, **characterized in that** at least one of the pressure surfaces (8) comprises an elastic lip on its side facing the wiping panel cover, which lip is capable of folding back and forth in its orientation against the wiping direction, in particular according to the manner of a scraper lip.

15. Combination of a wiper plate for a floor-wiping device with an associated wiping panel cover adapted to the wiper plate according to one of the preceding claims, **characterized in that** the pressure surfaces (8) are arranged on a support mounted so as to be movable at an angle, preferably a right angle, relative to the bottom side of the wiper plate and an actuating means is provided by means of which the carrier can be moved from an active position, in which the pressure surfaces (8) protrude downwards from the plane of the bottom side of the wiper plate, into an inactive position, in which the pressure surfaces (8) are provided in the plane or above the plane of the bottom side of the wiper plate.

16. Combination of a wiper plate for a floor-wiping device with an associated wiping panel cover adapted to the wiper plate according to the preceding claim, **characterized in that** the wiper plate is embodied in two parts with an upper wiper plate (13) and a lower wiper plate (12) that is movable relative to the upper wiper plate (13) and can be locked in place or secured by spring force, wherein the pressure surfaces (8) are provided on the bottom side of the upper wiper plate (13) and the lower wiper plate (12) comprises passages (14) through which the pressure surfaces (8) extend downward from the bottom side of the lower wiper plate (12) after the upper wiper plate (13) has been lowered onto the upper side of the lower wiper plate (12).

## Revendications

1. Combinaison d'une plaque d'essuyage pour un appareil de nettoyage des sols comprenant une housse d'essuyage adaptée à la plaque d'essuyage, dans laquelle
• la plaque d'essuyage comprend une face inférieure mobile le long d'une surface de sol à nettoyer et, sur une face supérieure, une possibilité de fixation sous la forme d'un logement (1) pour un manche,
• la housse d'essuyage peut être fixée de manière amovible à la plaque d'essuyage à l'aide de moyens de fixation (10) et peut être positionnée de manière définie sur celle-ci, de telle sorte qu'une partie de nettoyage de la housse d'essuyage située sur la face inférieure de la plaque d'essuyage soit maintenue sans glissement le long d'une surface de pression plane (8) par rapport à la plaque d'essuyage, à l'exception d'un jeu maximal de 20 mm dans chaque direction dû à l'élasticité de la housse d'essuyage, et
• des moyens d'augmentation locale de la pression sont prévus pour permettre de détacher plus facilement les salissures incrustées en augmentant la pression d'application dans une zone spatialement limitée de la housse d'essuyage,
**caractérisé en ce que**
la plaque d'essuyage présente une face inférieure profilée, dans laquelle, lors d'une utilisation conforme, pour former les moyens d'augmentation de pression locale, des surfaces de pression allongées (8) en forme d'arêtes ou de zones surélevées font saillie depuis le plan de la face inférieure de la plaque d'essuyage en direction du revêtement de sol, et la référence d'essuyage comprend différentes zones avec au moins une zone d'absorption de liquide et/ou de saleté (9) comprenant une structure fibreuse douce absorbant l'humidité et au moins une zone de dissolution des salissures (11) comprenant une structure fibreuse plus dure et abrasive par rapport aux fibres de la zone d'absorption des liquides et/ou des salissures (9), et
• une zone de dissolution des salissures (11) est prévue sous les surfaces de pression (8) ou
• la housse de nettoyage est mobile par rapport à la plaque de nettoyage, au moins par sections, et la combinaison de la housse de nettoyage et de la plaque de nettoyage est conçue de telle sorte que la zone de dissolution des salissures (11) est bloquée devant la surface de pression lors du mouvement de la plaque de nettoyage par la force de frottement entre la plaque de nettoyage et le sol.

2. Combinaison d'une plaque de nettoyage pour un appareil de nettoyage de sol comprenant une housse de nettoyage adaptée à la plaque de nettoyage selon la revendication 1, **caractérisée en ce que** les surfaces de pression (8) ont une largeur comprise entre 1 mm et 6 mm, de préférence entre 2 mm et 4 mm, et que les zones de dissolution des salissures (11), disposées sous les surfaces de pression (8) lorsque la housse de nettoyage est montée conformément à sa destination et, en cours d'utilisation, entre les surfaces de pression (8) et le sol à nettoyer, ont une largeur comprise entre 5 et 40 mm, de préférence entre 7 mm et 15 mm.

3. Combinaison d'une plaque d'essuyage pour un appareil d'essuyage de sol, comprenant une housse d'essuyage associée, adaptée à la plaque d'essuyage, selon l'une des deux revendications précédentes, **caractérisée en ce que** la plaque d'essuyage et la housse d'essuyage sont de forme rectangulaire comprenant deux côtés longs opposés et deux côtés courts opposés reliant les côtés longs entre eux, la direction d'essuyage principale s'étendant perpendiculairement aux côtés longs et les surfaces de pression (8) s'étendant au moins en partie selon un angle maximal de 30°, de préférence inférieur à 10° et de préférence parallèles aux côtés longitudinaux.

4. Combinaison d'une plaque d'essuyage pour un appareil de nettoyage de sol comprenant une housse d'essuyage associée, adaptée à la plaque d'essuyage, selon la revendication 3, **caractérisée en ce que** des surfaces de pression (8) sont prévues, qui s'étendent selon un angle maximal de 30°, de préférence inférieur à 10° et de manière particulièrement préférée parallèlement aux côtés étroits, et/ou des surfaces de pression (8) sont prévues, qui s'étendent parallèlement et/ou selon un angle inférieur à 30°, en particulier selon un angle compris entre 1° et 20°, par rapport à un côté longitudinal de la plaque d'essuyage.

5. Combinaison d'une plaque d'essuyage pour un appareil de nettoyage de sol comprenant une housse d'essuyage associée, adaptée à la plaque d'essuyage, selon l'une des revendications précédentes, **caractérisée en ce que** la zone d'absorption des liquides et des salissures (9) comporte un premier voile de nettoyage comprenant une première hauteur de voile et une première densité de premières fibres, et la zone de dissolution des salissures (11) comporte un deuxième voile de nettoyage comprenant une deuxième hauteur de voile et une deuxième densité de fibres, la finesse (titre) des premières fibres est inférieure à la finesse des deuxièmes fibres et/ou la densité par mm² des premières fibres est supérieure à la densité des deuxièmes fibres et/ou la hauteur de poils des premières fibres est supérieure à la hauteur de poils des deuxièmes fibres, la finesse des premières fibres étant inférieure à 50 *dtex* (50 g/10 000 m), de préférence inférieure à 20 *dtex* et de préférence particulièrement inférieure à 5 *dtex.*

6. Combinaison d'une plaque d'essuyage pour un appareil de nettoyage de sol comprenant une housse d'essuyage associée, adaptée à la plaque d'essuyage, selon l'une des revendications précédentes, **caractérisée en ce que** le deuxième voile de nettoyage contient des poils synthétiques, en particulier exclusivement des poils synthétiques, la disposition des poils étant à une ou plusieurs rangées, en biais, en spirale ou en forme de flèche à l'intérieur d'une matrice de fibres textiles et les poils synthétiques sont en particulier des poils droits en polyamide, en particulier en nylon 6 (PA6), en perlon (PA66 / nylon 6.6) et en PA 6.12 (nylon 6.12) ou des poils en polyester.

7. Combinaison d'une plaque d'essuyage pour un appareil de nettoyage de sol comprenant une housse d'essuyage associée, adaptée à la plaque d'essuyage, selon la revendication 5, **caractérisée en ce que** le premier voile de nettoyage comprend des fibres issues de matériaux naturels, de préférence à 90 % et de manière particulièrement préférée entièrement constitué de ces fibres, les fibres naturelles étant en particulier des fibres issues de poils d'animaux, des fibres issues de produits végétaux, en particulier des fibres de coco, des fibres de lin ou de chanvre, des fibres de bois, des fibres d'algues ou des fibres de protéines de lait synthétiques.

8. Combinaison d'une plaque d'essuyage pour un appareil de nettoyage des sols comprenant une housse d'essuyage associée, adaptée à la plaque d'essuyage, selon la revendication 5 ou selon la revendication 7, **caractérisée en ce que** le deuxième voile de nettoyage comprend des fibres provenant de matériaux naturels, de préférence à 90 % et de manière particulièrement préférée entièrement constitué de ces fibres, les fibres naturelles étant en particulier des poils naturels provenant de poils épais et raides d'animaux, en particulier des poils de sangliers et de porcs domestiques, ou des fibres provenant de produits végétaux, tels que par exemple des fibres de coco, des fibres de lin ou de chanvre ou des fibres de bois.

9. Combinaison d'une plaque d'essuyage pour un appareil de nettoyage de sol comprenant une housse d'essuyage associée, adaptée à la plaque d'essuyage, selon l'une des revendications précédentes, **caractérisée en ce que** la plaque d'essuyage est reliée à un adaptateur pivotant (2) pour la fixation d'un manche dans un logement de manche (1), un premier panneau (3) immobilisable, pivotant sur l'adaptateur pivotant (2) de manière à pouvoir pivoter autour d'un premier axe de pivotement (6), et un deuxième panneau (4) immobilisable directement ou indirectement via le premier panneau (3), pouvant pivoter autour d'un deuxième axe de pivotement (5) pivotant autour d'un deuxième axe de pivotement (5) et pouvant être fixé directement ou indirectement, et des moyens (7) pour fixer directement ou indirectement les panneaux (3 ou 4), les faces inférieures des panneaux (3, 4) se trouvant dans un plan après leur transfert dans une position d'utilisation et formant ensemble une face inférieure de panneau profilée rectangulaire comprenant deux côtés longitudinaux opposés et deux côtés étroits opposés reliant les côtés longitudinaux entre eux, et des surfaces de pression (8) sont prévues, qui s'étendent au moins en partie selon un angle maximal de 30°, de préférence inférieur à 10° et de manière particulièrement préférée parallèlement aux côtés longitudinaux et/ou aux côtés transversaux.

10. Combinaison d'une plaque d'essuyage pour un appareil de nettoyage de sol comprenant une housse d'essuyage associée, adaptée à la plaque d'essuyage, selon l'une des revendications précédentes, **caractérisée en ce qu'**au moins deux surfaces de pression (8) s'étendant longitudinalement, inclinées l'une par rapport à l'autre d'un angle maximal de 10°, de préférence parallèles l'une à l'autre et inclinées l'une par rapport à l'autre d'un angle maximal de 20°, de préférence inférieur à 10° et de préférence parallèles aux côtés transversaux de la plaque d'essuyage, les surfaces de pression longitudinales (8) (8) sont disposées dans une zone de bordure extérieure de la plaque d'essuyage, comprenant une distance maximale de 100 mm du bord sur les côtés étroits de la plaque d'essuyage, les surfaces de pression (8) étant de préférence élastiques au moins par sections.

11. Combinaison d'une plaque d'essuyage pour un appareil de nettoyage de sol comprenant une housse d'essuyage associée, adaptée à la plaque d'essuyage, selon l'une des revendications précédentes, **caractérisée en ce que** la plaque d'essuyage est formée par une structure nervurée comprenant une zone de bordure définissant le plan de la face inférieure de la plaque d'essuyage et des nervures disposées entre celles-ci, toutes les nervures ou certaines des nervures formant les surfaces de pression (8).

12. Combinaison d'une plaque d'essuyage pour un appareil de nettoyage de sol comprenant une housse d'essuyage associée, adaptée à la plaque d'essuyage, selon l'une des revendications précédentes, **caractérisée en ce que** des surfaces de pression (8) s'étendent depuis le centre de la plaque d'essuyage jusqu'à une zone d'extrémité arrondie située à moins de 20 mm du bord vers lequel converge la surface de pression (8) respective.

13. Combinaison d'une plaque d'essuyage pour un appareil de nettoyage de sol comprenant une housse d'essuyage associée, adaptée à la plaque d'essuyage, selon l'une des revendications précédentes, **caractérisée en ce que** les surfaces de pression (8) font saillie à une distance uniforme de la face inférieure de la plaque d'essuyage et/ou **en ce que** les surfaces de pression (8) font saillie de l'intérieur vers l'extérieur à une distance croissante de la face inférieure de la plaque d'essuyage.

14. Combinaison d'une plaque d'essuyage pour un appareil de nettoyage de sol comprenant une housse d'essuyage associée, adaptée à la plaque d'essuyage, selon l'une des revendications précédentes, **caractérisée en ce qu'**au moins l'une des surfaces de pression (8) comprend, sur sa face tournée vers la housse de nettoyage, une lèvre élastique qui, à la manière d'une lèvre de raclage, peut se rabattre dans un sens et dans l'autre dans une direction opposée à la direction de nettoyage.

15. Combinaison d'une plaque d'essuyage pour un appareil de nettoyage de sol comprenant une housse d'essuyage associée, adaptée à la plaque d'essuyage, selon l'une des revendications précédentes, **caractérisée en ce que** les surfaces de pression (8) sont disposées sur un support monté de manière mobile à un angle, de préférence un angle droit, par rapport à la face inférieure de la plaque d'essuyage, et **en ce qu'**un moyen de réglage est prévu, grâce auquel le support peut être déplacé d'une position active, dans laquelle les surfaces de pression (8) font saillie vers le bas à partir du plan de la face inférieure de la plaque d'essuyage, vers une position inactive, dans laquelle les surfaces de pression (8) sont disposées dans le plan ou au-dessus du plan de la face inférieure de la plaque d'essuyage.

16. Combinaison d'une plaque d'essuyage pour un appareil de nettoyage de sol comprenant une housse d'essuyage associée, adaptée à la plaque d'essuyage, selon la revendication précédente, **caractérisée en ce que** la plaque d'essuyage est conçue en deux parties, comprenant une plaque d'essuyage supérieure (13) et une plaque d'essuyage inférieure (12) mobile par rapport à la plaque d'essuyage supérieure (13) et pouvant être immobilisable par encliquetage ou par la force d'un ressort, les surfaces de pression (8) étant prévues sur la face inférieure de la plaque d'essuyage supérieure (13) et la plaque d'essuyage inférieure (12) comprend des passages (14) à travers lesquels les surfaces de pression (8), après abaissement de la plaque d'essuyage supérieure (13) sur la face supérieure de la plaque d'essuyage inférieure (12), s'étendent vers le bas en faisant saillie depuis la face inférieure de la plaque d'essuyage inférieure (12).
